# EUROPÄISCHE PATENTSCHRIFT

(11) **EP 0 821 369 B1**
(45) Veröffentlichungstag und Bekanntmachung des Hinweises auf die Patenterteilung: **11.10.2000**
(21) Anmeldenummer: 97401521.6
(22) Anmeldetag: 30.06.1997
(51) Int. Cl.: H01B 7/20, H01B 13/26

(54) **Metallischer Mantel für ein elektrisches Kabel**
Metallic sheath for an electrical cable
Gaine métallique pour un câble électrique

(30) Priorität: 24.07.1996 US 685875
(43) Veröffentlichungstag der Anmeldung: 28.01.1998
(73) Patentinhaber: ALCATEL, 75008 Paris (FR)
(72) Erfinder: Ziemek, Gerhard, Dr.Ing., 30853 Langenhagen (DE)
(74) Vertreter: Döring, Roger, Dipl.-Ing.

(56) Entgegenhaltungen:
- DE-B- 1 086 314
- US-A- 5 527 995

## Beschreibung

Die Erfindung betrifft einen metallischen Mantel für ein elektrisches Kabel mit einem Verhältnis von Innendurchmesser Di zu Außendurchmesser Da von mindestens 0,90.

Metallische Mäntel als Schutz für elektrische Kabel sind seit langem bekannt. Insbesondere bei erdverlegten Kabeln soll der Metallmantel die Isolierung vor dem Eindringen von Feuchtigkeit schützen.

Eine Form eines metallischen Mantels besteht in einem Bleimantel, der über die Isolierschicht extrudiert wird. Der Bleimantel hat den großen Vorteil, daß Fehlerströme gut abgeleitet werden können. Insbesondere die Durchverbindung zweier Bleimäntel ist sehr einfach durchzuführen. Der Bleimantel schützt das Kabel vor Feuchtigkeit, behindert dennoch nicht die Biegbarkeit des Kabels. Die Wanddicke des Bleimantels beträgt in etwa 10 % des Außendurchmessers. Aufgrund ökologischer Forderungen soll der Bleimantel in Zukunft durch andere Metallmäntel mit identischen Eigenschaften ersetzt werden

Als Alternative zum Bleimantel wurde der sogenannte Wellmantel entwickelt. Hierbei handelt es sich um ein längsnahtgeschweißtes Metallrohr, welches nach der Schweißung mit einer schraubenlinien- oder ringförmigen Wellung versehen wird. Durch die Wellung erhält der relativ dünnwandige Mantel eine höhere Festigkeit sowie eine bessere Biegbarkeit. Als Werkstoffe für den Wellmantel haben sich zunächst Kupfer, später hauptsächlich Stahl durchgesetzt, nachdem das Problem der Korrosion gelöst war.

Beim Wellmantelverfahren wird ein längseinlaufendes Metallband mittels eines Formwerkzeugs zu einem Rohr geformt, das Rohr längsnahtgeschweißt und gewellt. Das Metallband wird zu einem Rohr mit größerem Durchmesser als der Durchmesser der in das Schlitzrohr eingeführten Kabelseele geformt, um eine Beschädigung der Kabelseele durch den Lichtbogen der Schweißeinrichtung zu vermeiden. Beim Wellen wird die Kabelseele durch die beim Wellvorgang entstehenden Wellentäler gegriffen.

Aus der CA-PS 603 527 ist ein gewellter Metallmantel für elektrische Kabel bekannt, bei welchem der Innendurchmesser Di des gewellten Rohres zwischen 0,75 und 0,85 des Außendurchmesser Da des gewellten Rohres liegt. Der Abstand zweier benachbarter Wellenberge beträgt 0,15 bis 0,25 von Da und die Wanddicke liegt bei 0,005 bis 0,02 von Da.

Durch diese Abmessungen wird ein Optimum an Flexibilität, Gewicht, Beulfestigkeit etc. erreicht.

Bei dem Wellverfahren handelt es sich um ein Verfahren, wie es beispielsweise in der DE-AS 1086314 beschrieben ist. Ein drehbar in einem drehangetriebenem Wellerkopf angeordneter Wellerwälzring wälzt sich auf der Oberfläche des geschweißten Rohres ab und drückt, da er exzentrisch im Wellerkopf gelagert ist, die Rohrwand ein. Mit diesem Verfahren lassen sich Rohre mit einem Verhältnis von Außendurchmesser Da zu Wanddicke s von weniger als 30 und mehr als 100 nicht ohne besondere Vorkehrungen herstellen.

Aufgabe der vorliegenden Erfindung ist es, einen metallischen, gewellten Mantel für ein elektrisches Kabel mit einem Verhältnis von Innendurchmesser Di zu Außendurchmesser Da von mehr als 0,90 herzustellen, der hinreichend flexibel ist, einen metallischen Schutz bietet, ohne den Durchmesser des Kabels zu stark zu vergrößern.

Diese Aufgabe wird dadurch gelöst, daß der Mantel aus einem längsnahtgeschweißten, gewellten Metallrohr besteht, dessen Wanddicke s zwischen 0,009 und 0,005 Da beträgt und bei welchem der Abstand p von zwei benachbarter Wellenkuppen zwischen 0,12 und 0,08 Da beträgt.

Ein metallischer Mantel für ein elektrisches Kabel gemäß der Erfindung ist im Anspruch 1 definiert. Ein elektrisches Starkstromkabel gemäß der Erfindung ist im Anspruch 5 definiert. Ein Verfahren zur Herstellung eines Starkstromkabels gemäß der Erfindung ist im Anspruch 8 definiert.

Der wesentliche Vorteil der Erfindung besteht darin, daß ein mit dem Mantel nach der Lehre der Erfindung ausgestattetes Kabel ohne weiteres an Stelle eines mit einem Bleimantel versehenen Kabels verlegt werden kann, da der Wellmantel nach der Lehre der Erfindung nicht stärker aufträgt als der analoge Bleimantel.

Durch geeignete Auswahl des Werkstoffs für den Mantel, bzw. durch gezielte Beschichtung ist der Mantel gegen Korrosion geschützt.

Der Kabelmantel ist gut biegbar und weist eine hervorragende Beulfestigkeit, bzw. Querstabilität auf. Durch die geeignete Auswahl von Wellenabstand, Welltiefe bei vorgegebenem Außendurchmesser kann die Wanddicke s bis auf ein Maß gesenkt werden, welches für die elektrischen Eigenschaften erforderlich ist.

Weitere vorteilhafte Ausgestaltungen sind in den Unteransprüchen erfaßt.

Die Erfindung betrifft ebenfalls ein elektrisches Starkstromkabel bestehend aus einem Leiter, einer Leiterglättung, einer Isolierschicht auf Kunststoffbasis, einer äußeren Leitschicht und einemauf der äußeren Leitschicht aufliegenden metallischen Außenmantel.

Gemäß der Erfindung ist der Kabelmantel ein gewelltes Rohr, dessen Verhältnis von Innendurchmesser Di zu Außendurchmesser Da größer als 0.90 ist, dessen Wanddicke zwischen 0,009 und 0,005 Da ist und bei dem der Abstand zweier benachbarter Wellenkuppen zwischen 0,12 und 0,08 Da beträgt.

Als Werkstoff für den Kabelmantel wird eine Kupferlegierung verwendet, die eine elektrische Leitfähigkeit von 44 % IACS aufweist und damit alle Anforderungen aus elektrischer Sicht erfüllt. Die Legierung soll gut schweißbar sein, so daß hohe Schweißgeschwindigkeiten erreicht werden und eine gute Verformbarkeit aufweisen, so daß die Wellung leicht in das Rohr eingeformt werden kann.

Für manche Anwendungsfälle kann es von Vorteil sein, wenn auf den Metallmantel ein Kunststoffaußenmantel aufliegt.

Die Erfindung ist anhand des in den Figuren 1 und 2 schematisch dargestellten Ausführungsbeispielen näher erläutert.

Figur 1 zeigt das Prinzip der Herstellung gewellter Rohre, wobei die Wellung vom Typ nach dem Stand der Technik ist.

Ein von einer nicht dargestellten Vorratsspule abgezogenes Metallband 1 wird mittels eines Formwerkzeugs 3 zu einem Schlitzrohr 2 geformt. In das noch offene Schlitzrohr 2 wird eine von einer ebenfalls nicht dargestellten Vorratstrommel abgezogene Kabelseele 4 eingefahren. Das Schlitzrohr 2 wird mit einem solchen Durchmesser hergestellt, daß zwischen Kabelseele 4 und dem Schlitz des Schlitzrohres 2 ein ausreichender Spalt verbleibt, damit die Kabelseele 4 keinen Schaden erleidet, wenn der Schlitz mittels der Schweißvorrichtung 5 - einer Lichtbogenschweißeinrichtung oder einer Laserschweißeinrichtung - geschlossen wird. Das geschweißte Rohr 6 wird dann einer Wellvorrichtung 7 zugeführt, die aus dem geschweißten, glatten Rohr 6 ein Wellrohr 8 herstellt. Die Wellung des Wellrohres 8 ist derart, daß die Kabelseele 4 von der Wellung gefaßt wird, d. h. die Wellentäler des Wellrohres 8 liegen auf der Kabelseele 4 auf. Ein solches Verfahren ist im Prinzip aus der DE-AS 1086314 bekannt.

In der Figur 2 ist in der linken Hälfte der Figur ein herkömmliches Kabel mit einer Kabelseele 4 und einem auf der Kabelseele 4 aufliegendem Bleimantel 9 dargestellt. Die Wanddicke des Bleimantels wird festgelegt durch die mechanischen Anforderungen und den für die Strombelastbarkeit des Kabels erforderlichen Querschnitt. Die Wanddicke des Bleimantels herkömmlicher Bleimantelkabel beträgt zwischen 5 und 10 % des Außendurchmessers des Bleimantels.

Die Wellung des Mantels 10 nach der Lehre der Erfindung ( rechte Hälfte der Figur 2 ) ist so ausgestaltet, daß der Außendurchmesser Da sowie der Innendurchmesser Di dem Außendurchmesser und dem Innendurchmesser des Bleimantels 9 entsprechen, d. h. der Mantel 10 ersetzt den Bleimantel 9, ohne daß die geometrischen Abmessungen geändert werden müssen. Ein mit dem erfindungsgemäßen Mantel 10 versehenes Kabel kann also wie das bekannte Bleimantelkabel in Kabelkanäle eingezogen werden und dabei ein bisher verwendetes Bleimantelkabel ersetzen.

Die elektrischen Eigenschaften des Mantels 10 werden dadurch erreicht, daß als Werkstoff für den Mantel eine Kupferlegierung mit 90 Gew % Kupfer und 10 Gew % Zink verwendet wird, die eine Leitfähigkeit von 44 % IACS aufweist.

Die mechanische Festigkeit des Mantels 10, insbesondere die Stabilität und Beulfestigkeit wird dadurch erreicht, daß eine gegenüber den bekannten Wellrohren wesentlich geringere Welltiefe t und ein wesentlich geringerer Wellenabstand p benutzt wird, d. h. die Anzahl der Wellungen pro Längeneinheit wird wesentlich erhöht. Dadurch werden die auf das bekannte Wellrohr je Wellenberg wirkende Kräfte in viele Einzelkräfte aufgeteilt. Dies wird durch eine Erhöhung der Wellerdrehzahl im Verhältnis zur Lineargeschwindigkeit des geschweißten Rohres erreicht.

In der Tabelle sind die Abmessungen von drei Kabelmänteln aus der genannten Kupferlegierung aufgeführt.

| Da [mm] | Di [mm] | s [mm] | p [mm] | t [mm] |
|---|---|---|---|---|
| 72,5 | 67,2 | 0,5 | 7,1 | 2,15 |
| 58,65 | 53,85 | 0,5 | 6,2 | 1,9 |
| 39,50 | 35,6 | 0,35 | 4,6 | 1,62 |

## Patentansprüche

1. Metallischer Mantel für ein elektrisches Kabel mit einem Verhältnis von Innendurchmesser Di zu Außendurchmesser Da von mehr als 0,90, dadurch gekennzeichnet, daß der Mantel (10) aus einem längsnahtgeschweißten, ring- oder schraubenlinienförmig gewellten Metallrohr besteht, dessen Wanddicke s zwischen 0,009 und 0,005 Da beträgt und bei welchem der Abstand p zweier benachbarter Wellenkuppen zwischen 0,12 und 0,08 Da beträgt.

2. Metallischer Mantel nach Anspruch 1, dadurch gekennzeichnet, daß die Welltiefe zwischen 0,08 und 0,01 Da liegt.

3. Metallischer Mantel nach Anspruch 1 oder 2, dadurch gekennzeichnet, daß der Mantel (10) um mehr als 15 % kürzer ist als das Glattrohr aus dem er gefertigt wurde.

4. Metallischer Mantel nach einem der Ansprüche 1 bis 3, dadurch gekennzeichnet, daß das Verhältnis von Außendurchmesser Da zur Wanddicke s mehr als 100 beträgt.

5. Elektrisches Starkstromkabel mit einem Leiter, einer Leiterglättung, einer Isolierschicht auf der Basis von Kunststoff, einer auf der Kunststoffschicht befindlichen äußeren Leitschicht und einem metallischen Kabelmantel, der auf der äußeren Leitschicht aufliegt, dadurch gekennzeichnet, daß der Kabelmantel ein gewelltes Rohr (10) ist, dessen Verhältnis von Innendurchmesser Di zu Außendurchmesser Da größer als 0,90 ist, daß die Wanddicke s des Metallrohres zwischen 0,009 und 0,005 Da beträgt, und daß der Abstand p zweier benachbarter Wellenkuppen zwischen 0,12 und 0,08 Da beträgt.

6. Elektrisches Starkstromkabel nach Anspruch 5 , dadurch gekennzeichnet, daß auf dem gewellten Kabelmantel (10) ein Außenmantel aus Kunststoff aufliegt.

7. Elektrisches Starkstromkabel nach einem der Ansprüche 5 oder 6, dadurch gekennzeichnet, daß der Biegeradius des Kabels kleiner als 9 Da ist.

8. Verfahren zur Herstellung eines elektrischen Starkstromkabels bei dem eine Kabelseele von einem Metallmantel umhüllt wird, dadurch gekennzeichnet, daß ein von einer Vorratsspule abgezogenes Metallband zu einem Rohr mit Längsschlitz geformt wird, daß die von einer Vorratstrommel abgezogene Kabelseele in das noch offene Rohr mit Längsschlitz eingeführt wird, wobei der Innendurchmesser des Rohres größer ist als der Außendurchmesser der Kabelseele, daß der Längsschlitz des Rohres durch Lichtbogenschweißung oder Laserschweißung geschlossen wird, und daß das geschweißte Rohr gewellt wird, und dabei die Wellentäler des gewellten Rohres die Kabelseele fassen und wobei das gewellte Rohr folgende Parameter aufweist:$\text{Di/Da ≥ 0,90 s = 0,009 Da - 0,005 Da p = 0,12 Da bis 0,08 Da}$ wobei
Di der Innendurchmesser ist,
Da der Aussendurchmesser ist,
S die Wanddicke ist, und
P der Abstand zweier benachbarter Wellenkuppen ist.

9. Verfahren nach Anspruch 8, dadurch gekennzeichnet, daß auf das gewellte Rohr ein Kunststoffaußenmantel extrudiert wird.

## Claims

1. Metal sheath for electric cable with an inner diameter Di to outer diameter Da ratio of more than 0.90, characterised in that the sheath (10) consists of a longitudinal welded circular or helical corrugated metal tube, the wall thickness s of which is between 0.009 and 0.005 Da and where the distance p of two adjacent corrugation crests is between 0.12 and 0.08 Da.

2. Metal sheath in accordance with Claim 1, characterised in that the corrugation depth is between 0.08 and 0.01 Da.

3. Metal sheath in accordance with Claims 1 or 2, characterised in that the sheath (10) is more than 15% shorter than the smooth tube from which it was made.

4. Metal sheath in accordance with Claims 1 to 3, characterised in that the outer diameter Da to wall thickness s ratio is more than 100.

5. High voltage electric cable with a conductor, a filler, a plastic insulation, a semi-conducting jacket over the plastic insulation and a metal cable sheath which lies on the semi-conducting jacket, characterised in that the cable sheath is a corrugated tube (10), the inner diameter Di to outer diameter Da ratio is greater than 0.90, the wall thickness s of the metal tube is between 0.009 and 0.005 Da and the distance p of two adjacent corrugation crests is between 0.12 and 0.08 Da.

6. High voltage electric cable in accordance with Claim 5, characterised in that a plastic outer sheath wraps the corrugated cable sheath (10).

7. High voltage electric cable in accordance with Claims 5 or 6, characterised in that the bend radius of the cable is less than 9 Da.

8. Process to manufacture a high voltage electric cable where a cable core is enclosed by a metal sheath, characterised in that a metal strip drawn from a supply coil is formed into a tube with a longitudinal slit, that the cable core drawn from a supply drum is fed into the still open tube with longitudinal slit, the inner diameter of the tube being greater than the outer diameter of the cable core, that the longitudinal slit of the tube is closed by arc or laser welding and that the welded tube is corrugated and in this case the corrugation valleys of the corrugated tube grip the cable core and where the corrugated tube has the following parameters.$\text{Di/Da≥0.90 s = 0.009 Da - 0.005 Da p = 0.12 Da to 0.08 Da}$ Where Di is the inner diameter, Da is the outer diameter, s is the wall thickness and p the distance between two adjacent corrugation crests.

9. Process in accordance with Claim 8, characterised in that a plastic outer sleeve is extruded over the corrugated tube.

## Revendications

1. Gaine métallique pour un câble électrique avec un rapport entre le diamètre intérieur Di et le diamètre extérieur Da supérieur à 0,90, caractérisée en ce que la gaine (10) est composée d'un tube en métal soudé en longueur, ondulé en forme annulaire ou en forme d'hélice, dont l'épaisseur de paroi s se situe entre 0,009 et 0,005 Da et sur lequel la distance p entre deux crêtes d'onde voisines se situe entre 0,12 et 0,08 Da.

2. Gaine métallique selon la revendication 1, caractérisée en ce que la profondeur d'onde se situe entre 0,08 et 0,01 Da.

3. Gaine métallique selon la revendication 1 ou 2, caractérisée en ce que la longueur de la gaine (10) est inférieure de plus de 15 % par rapport au tube lisse à partir duquel elle a été confectionnée.

4. Gaine métallique selon l'une des revendications 1 à 3, caractérisée en ce que le rapport entre le diamètre extérieur Da et l'épaisseur de paroi s est supérieur à 100.

5. Câble électrique de puissance avec un conducteur, un lissage de conducteur, une couche isolante à base de matière synthétique, une couche conductrice extérieure située sur la couche en matière synthétique et une gaine métallique reposant sur la couche conductrice extérieure, caractérisé en ce que la gaine de câble est un tube ondulé (10), dont le rapport entre le diamètre intérieur Di et le diamètre extérieur Da est supérieur à 0,90, l'épaisseur de paroi s du tube en métal se situe entre 0,009 et 0,005 Da et que la distance p entre deux crêtes d'onde voisines se situe entre 0,12 et 0,08 Da.

6. Câble électrique de puissance selon la revendication 5, caractérisé en ce que une gaine extérieure en matière synthétique se trouve sur la gaine de câble ondulée (10).

7. Câble électrique de puissance selon l'une des revendications 5 ou 6, caractérisé en ce que le rayon de courbure du câble est inférieur à 9 Da.

8. Procédé pour la fabrication d'un câble électrique de puissance dans lequel un coeur de câble est enveloppé d'une gaine métallique, caractérisé en ce que une bande de métal retirée d'une bobine d'alimentation est formée en un tube avec une fente longitudinale, un coeur de câble retiré d'un tambour d'alimentation est inséré dans le tube à fente longitudinale encore ouvert, le diamètre intérieur du tube étant supérieur au diamètre extérieur du coeur de câble, la fente longitudinale est fermée par un soudage à l'arc ou un soudage au laser et le tube soudé est ondulé et, ce faisant, les creux d'onde du tube ondulé prennent le coeur de câble et le tube ondulé présente les paramètres suivants :$\text{Di/Da ≥ 0,90 s = 0,009 Da - 0,005 Da p = 0,12 Da à 0,08 Da}$
Di étant le diamètre intérieur,
Da le diamètre extérieur,
s l'épaisseur de paroi et
p la distance entre deux crêtes d'onde voisines

9. Procédé selon la revendication 8, caractérisé en ce que une gaine extérieure en matière synthétique est posée par extrusion sur le tube ondulé
